# EUROPÄISCHE PATENTSCHRIFT

(11) **EP 0 189 798 B1**
(45) Veröffentlichungstag und Bekanntmachung des Hinweises auf die Patenterteilung: **02.08.1989**
(21) Anmeldenummer: 86100587.4
(22) Anmeldetag: 17.01.1986
(51) Int. Cl.: B41J 11/42, G06K 15/16, B41J 13/28

(54) **Verfahren zur Steuerung des Papiervorschubs in einer Druckeinrichtung**
Method for controlling the paper-feeding in a printing device
Procédé pour contrôler l'alimentation du papier dans un dispositif à imprimer

(30) Priorität: 28.01.1985 DE 3502761
(43) Veröffentlichungstag der Anmeldung: 06.08.1986
(73) Patentinhaber: SIEMENS AKTIENGESELLSCHAFT, 80333 München (DE)
(72) Erfinder: Dempf, Josef, Dipl.-Ing., D-8933 Klosterlechfeld (DE); Moser, Erich, D-8028 Taufkirchen (DE)

(56) Entgegenhaltungen:
- EP-A- 0 151 425
- DE-A- 2 717 758
- DE-A- 3 130 812
- US-A- 4 362 409

## Beschreibung

Die Erfindung betrifft ein Verfahren zur Steuerung des Papiervorschubs in einer Druckeinrichtung nach dem Oberbegriff des Patentanspruchs 1.

Bei mit Endlospapierbahnen arbeitenden Druckeinrichtungen bekannter Art muß die Papierbahn mit relativ großer Genauigkeit in die Vorschubrichtung eingelegt werden, wenn das Druckbild exakt an der im Belegformular vorgesehenen Stelle erscheinen soll. Bekannte Druckeinrichtungen sind deshalb mit Ausrichtmarken oder Anschlägen versehen, um dem Bedienungspersonal das Papiereinlegen zu erleichtern.

Aus der US-Patentschrift US-A-4 362 409 ist ein automatisches Blattzuführsystem für einen Drucker bekannnt, bei dem das jeweilige Einzelblatt zur Einstellung auf die erste Druckzeile zunächst mittels einer Blattzuführrolle soweit in Richtung Druckerwalze bewegt wird, bis die Vorderkante des Blattes gegen einen zwischen der Druckerwalze und einer Andruckrolle gebildeten Halteabschnitt stößt. Zu diesem Zeitpunkt stehen die Druckerwalze und die Andruckrolle noch still. Nach dem Anstoßen der Vorderkante des Blattes an dem Halteabschnitt werden die Druckerwalze und die Andruckrolle in Bewegung gesetzt, wodurch das Blatt weiterbefördert wird. Die Druckerwalze und die Andruckrolle bewegen sich solange, bis die Vorderkante des Blattes eine die Blattvorderkante abtastende Fühleinrichtung erreicht, die den Blattvortrieb durch die Druckerwalze und die Andruckrolle abschaltet. Anschließend wird die Druckerwalze und die Andruckrolle um einen vorbestimmten Winkel zurückgedreht, wobei das Blatt auf die erste Druckzeile positioniert wird.

Der vorliegenden Erfindung liegt deshalb die Aufgabe zugrunde, ein Verfahren zu entwickeln, welches auf eine exakte Ausrichtung der Papierbahn beim Einlegen in die Papiervorschubeinrichtung verzichten kann und dennoch gewährleistet, daß der Papierbeleg zeilengerecht in der Druckstation justiert wird.

Die Lösung dieser Aufgabe ergibt sich erfindungsgemäß durch die kennzeichnenden Merkmale des Patentanspruchs 1.

Eine vorteilhafte Weiterbildung der Erfindung ist im Patentanspruch 2 angegeben. Dadurch wird in vorteilhafter Weise vermieden, daß sich die in Druckposition befindliche Papierbahn aufgrund der gewölbten Papierführung im Bereich der Schreibwalze bei längeren Betriebspausen bleibend verformt, was beim späteren Transport zu Papierstau oder ähnlichen Problemen führen könnte. Beim Neustart des Gerätes kann dann die Papierbahn gemäß den im Patentanspruch 1 angegebenen Verfahrensschritten wieder neu justiert werden.

Im folgenden wird die Erfindung anhand der Zeichnung näher erläutert. Dabei zeigen:
Fig. 1 den Papiervorschub in einer Druckeinrichtung für Endlospapierbahnen,
Fig. 2 eine Mikrocomputersteuerung für eine Papiervorschubeinrichtung nach Fig. 1.

Der in Fig. 1 dargestellte Prinzipaufbau einer Druckeinrichtung zeigt einen Papiervorratsraum 1 für einen Endlospapierstapel 2, aus dem die Papierbahn 3 einer auf einem Zwischenboden 4 befestigten Druckeinrichtung zugeführt wird. Diese Druckeimichtung besteht im wesentlichen aus einer Vorschubeinrichtung, beispielsweise aus Vorschubraupen 5 fur die mit einer Randlochung versehene Papierbahn 3, aus einer Schreibwalze 6, einem Druckkopf 7 und einer Farbbandkassette 8 bzw. einer Tintenpatrone sowie aus zugehörigen Antrieben und Steperungen. Das Einlegen der Papierbahn 3 in die Vorschubraupen 5 kann an beliebiger Stelle folgen. Nach den Vorschubraupen gelangt die Papierbahn in den Einschleuskanal der Schreibwalze 6, und tritt an der gegenüberliegenden Seite unter teilweiser Umschlingung der Schreibwalze 6 wieder aus. Die Justierung der Papierbahn am Druckkopf 7 erfolgt nun in der Weise, daß die in die Vorschubraupen 5 eingelegte Papierbahn 3 zunächst in Ganzzeilenschritten über die Schreibwalze 6 hinaus bis zu einem Fühlelement 9, beispielsweise einer Lichtschranke transportiert wird. Sobald die Papiervorderkante dieses Fühlelement 9 erreicht, wird der Papiervorschub gestoppt. Wegen des relativ großen Ganzzeilenrasters wird die Papierbahn im Regelfall nicht exakt am Fühlelement stehen bleiben, sondern mit dem letzten Ganzzeilenschritt etwas darüber hinausgehen. Aus diesem Grund erfolgt nun ein Rücktransport in einem einzigen oder gegebenenfalls in zwei Halbzeilenschritten, bis die Papiervorderkante wieder vor dem Fühlelement 9 steht. Nun wird der Vorschub wieder in Vorwärtsrichtung umgestellt und zwar in Bruchteilen von Halbzeilenschritten, z. B. in 1/6 Halbzeilen- bzw. 1/12 Ganzzeilenschritten, bis die Papiervorderkante wieder vom Fühlelement 9 erkannt wird. Ausgehend von dieser ± 1/12 Ganzzeilenschritt genauen Position wird schließlich die Papierbahn wieder rückwärts transportiert, und zwar abhängig von dem fest' vorgegebenen Abstand zwischen Fühlelement 9 und Druckkopf 7 in so vielen Schritten, bis der Druckkopf 7 auf die erste Druckzeile des Beleges ausgerichtet ist.

Um zu verhindern, daß sich die auf die nun errichte Druckposition einjustierte Papierbahn im Falle längerer Benutzungspausen wegen der gewölbten Papierführung im Bereich der Schreibwalze 6 bleibend verformt, wird dafür gesorgt, daß die Papierbahn aus der Schreibwalze 6 bis in den Bereich der Vorschubraupen 5 zurücktransportiert wird. Zu diesem Zweck wird nach Beendigung eines Druckauftrages in einer Mikrocomputersteuerung ein Zeitglied gestartet, das nach Ablauf seiner vollen Zeit den Rücktransport einleitet. Die Papierbahn bleibt dann solange flach und ohne Wölbung in dieser Ruhestellung, bis ein Neustart erfolgt, der die Papierbahn wieder auf die genaue Druckposition justiert.

Eine zur Durchführung des beschriebenen Verfahrens geeignete Mikrocomputersteuerung ist in Fig. 2 im Prinzip dargestellt. Sie besteht beispielweise aus einem ersten Mikrocomputer MC1 für die Steuerung der Druckeinrichtung und einem zweiten Mikrocomputer MC2, der weitere Steuerungsaufgaben innerhalb eines größeren Gesamtgerätes, beispielsweise eines Kontoauszugsdruckers übernimmt. In beiden Mikrocomputern MC1, MC2 sind die verschiedenen Funktionseinheiten, wie üblich, über je ein Bussystem BUS1, BUS2 miteinander verbunden. Im einzelnen besteht der erste Mikrocomputer MC1 aus einem Mikroprozessor CPU1, einem Arbeitsspeicher RAM1, einem Festwertspeicher ROM1 und einem Ausgabebaustein OP1, der über einen Leistungsschalter LS mit dem Antriebsmotor M für die Druckeinrichtung, insbesondere für die Vorschubraupen und die Schreibwalze verbunden ist. Über die Schnittstelle IF1 besteht eine Verbindung zum Ausgangsbaustein OP2 des zweiten Mikrocomputers MC2. Letzterer enthält neben einem Eingangsbaustein IP2, über den die Signale des Fühlelements 8 zugeführt werden, ebenfalls einen Mikroprozessor CPU2, einen Arbeitsspeicher RAM2 und einen Festwertspeicher ROM2, in welchem unter anderem die Mikrobefehle für die Papiervorschubschritte gemäß dem beschriebenen Verfahren gespeichert sind.

## Patentansprüche

1. Verfahren zur Steuerung des Papiervorschubs in einer Druckeinrichtung, bei der die Papierbahn (3) mittels einer Vorschubeinrichtung in den Papierführungskanal einer Schreibwalze (6) eingeführt und nach teilweiser Umschilling dieser Schreibwalze (6) an einem Druckkopf (7) vorbeigeführt bis zu einem die Papiervorderkante abtastenden Fühlelement (9) transportiert und anschließend in einer Rückwärtsbewegung auf die erste Druckzeile ausgerichtet wird, unter Verwendung eines mikroprozessorgesteuerten Schrittmotorantriebs für die Schreibwalze (6),
dadurch gekennzeichnet, daß ausgehend von einem an beliebiger Stelle in die Vorschubraupen (5) eingelegten Papierbahnanfang, die Papierbahn (3) mit Ganzzeilenvorschub bis zum Fühlelement (9) transportiert wird, daß nach Signalisierung der Papiervorderkante durch das Fühlelement (9) der Vorschub mit wenigstens einem Halbzeilenschritt in Rückwärtsrichtung und anschließend wieder in Bruchteilen von Halbzeilenschritten in Vorwärtsrichtung bis zur erneuten Signalisierung der Papiervorderkante durch das Fühlelement (9) geschaltet wird, wobei nach der Signalisierung der Papiervorderkante durch das Fühlelement (9) der jeweils gerade begonnene Ganzzeilenschritt bzw. Bruchteil eines Halbzeilenschrittes beendet wird, und daß anschließend die Papierbahn (3), bezogen auf den fest vorgegebenen Abstand zwischen Fühlelement (9) und Druckkopf (7), in so vielen Schritten zurücktransportiert wird, bis der Druckkopf (7) auf den Bruchteil eines Halbzeilenschrittes genau auf die erste Druckzeile ausgerichtet ist.

2. Verfahren nach Anspruch 1,
dadurch gekennzeichnet, daß die am Druckkopf (7) justierte Papierbahn (3) bei längeren Benutzungspausen, gesteuert durch ein Zeitglied, aus der Schreibwalze (6) zu den Vorschubraupen (5) zurücktransportiert und bei einem Neustart wieder an der ersten Druckzeile justiert wird.

## Claims

1. Method of controlling the paper feeding in a printing device, in which the paper web (3) is introduced by means of a feeding device into the paper guide channel of a platen (6) and, after partially wrapping round this platen (6), is led past a print head (7), transported up to a feeling element (9), sensing the leading edge of the paper, and subsequently aligned with the first print line in a backward movement, using a microprocessor-controlled stepping motor drive for the platen (6), characterized in that, starting from a beginning of the paper web placed in the feed tractors (5) at any point, the paper web (3) is transported with full-line feed up to the feeling element (9), in that, after signalling of the leading edge of the paper by the feeling element (9), the feed is switched with at least a half-line increment in backwards direction and subsequently again in fractions of halfline increments in forwards direction until the renewed signalling of the leading edge of the paper by the feeling element (9), the full-line increment or the fraction of a half-line increment just begun in each case being ended after the signalling of the leading edge of the paper by the feeling element (9), and in that subsequently the paper web (3) is transported back, with respect to the predetermined distance between feeling element (9) and print head (7), in as many increments as it takes until the print head is aligned with the first print line precisely to the fraction of a half-line increment.

2. Method according to Claim 1, characterized in that, in cases of lengthy breaks in use, the paper web (3) adjusted at the print head (7) is transported back from the platen (6) to the feed tractors (5), controlled by a timing element, and upon restarting is adjusted again at the first print line.

## Revendications

1. Procédé pour commander l'avance du papier dans un dispositif d'impression, selon lequel la bande de papier (3) est introduite au moyen d'un dispositif d'avancement dans le canal guide- papier d'un cylindre d'impression (6) et est transportée, après avoir été enroulée autour d'une partie de ce cylindre (6), devant une tête d'impression (7), jusqu'à un capteur (9) détectant le bord avant du papier, et est déplacée ensuite en arrière pour le positionnement convenable de la première ligne à imprimer, avec utilisation d'un entraînement par moteur pas à pas et à commande par microprocesseur pour le cylindre d'impression (6), caractérisé en ce que, partant de la disposition du début de la bande de papier à un endroit quelconque sur des chenilles d'avancement (5), la bande de papier (3) est transportée avec une avance correspondant à des interlignes entiers jusqu'au capteur (9), que la bande est transportée en arrière d'au moins un pas d'un demi-interligne après que le capteur (9) a signalé la détection du bord avant du papier, et est ensuite avancée de nouveau par fractions de pas d'un demi-interligne, jusqu'à ce que le capteur (9) signale une nouvelle fois la détection du bord avant du papier, le pas qui vient d'être commencé, au moment de la signalisation du bord avant du papier par le capteur (9), étant achevé à chaque fois, qu'il s'agisse d'un pas d'un interligne entier ou d'un pas d'une fraction d'un demi-interligne, et que, après cela, la bande de papier (3) est transportée en arrière en autant de pas que nécessaires, compte tenue de la distance préfixée entre le capteur (9) et la tête d'impression (7), pour que la tête d'impression (7) soit alignée sur la première ligne à imprimer avec la précision d'un pas correspondant à une fraction de demi-interligne.

2. Procédé selon la revendication 1, caractérisé en ce que, en cas d'arrêts prolongés de l'utilisation, la bande de papier (3), ajustée par rapport à la tête d'impression (7), est transportée en arrière, hors du cylindre d'impression (6), jusqu'aux chenilles d'avancement (5), sous la commande d'une minuterie, et est réajustée par la première ligne à imprimer lors du redémarrage du dispositif d'impression.
